# EUROPÄISCHE PATENTSCHRIFT

(11) **EP 3 135 924 B1**
(45) Veröffentlichungstag und Bekanntmachung des Hinweises auf die Patenterteilung: **10.01.2018**
(21) Anmeldenummer: 15182184.0
(22) Anmeldetag: 24.08.2015
(51) Int. Cl.: F15B 11/042, F15B 11/044, F15B 11/05, F15B 13/04

(54) **HYDRAULIKSTEUERUNG**
HYDRAULIC DEVICE
COMMANDE HYDRAULIQUE

(43) Veröffentlichungstag der Anmeldung: 01.03.2017
(73) Patentinhaber: HAWE Hydraulik SE, 81673 München (DE)
(72) Erfinder: Wechsel, Thomas, 81371 München (DE); Rümenap, Sascha, 86368 Gersthofen (DE)
(74) Vertreter: Grosse Schumacher Knauer von Hirschhausen

(56) Entgegenhaltungen:
- EP-A1- 1 355 065
- EP-A1- 1 598 560
- EP-A1- 1 643 138
- EP-A1- 2 157 319
- WO-A1-02/075162
- DE-A1- 3 844 405
- DE-A1- 10 149 787
- DE-A1- 19 646 427

## Beschreibung

Die Erfindung betrifft eine Hydrauliksteuerung der im Oberbegriff des Patentanspruchs 1 angegebenen Art.

Zwei Beispiele solcher Hydrauliksteuerungen sind aus der technischen Informationsschrift D 7700-3, Seite 14, der Firma HAWE Hydraulik SE, Streitfeldstraße 25, 81673 München, DE (einzusehen im Internet unter: info@hawe.de), rechts unten durch Blockschaltbilder angedeutet. Der Lastdrucksignalkreis ist über mindestens ein SekundärdruckBegrenzungsventil mit dem Tank verbunden, das den aus der Arbeitsleitung abgegriffenen Lastdruck auf eine obere Druckgrenze begrenzt, die deutlich unterhalb des maximalen Verbraucherdrucks liegt. In der Senk-Stellung des Proportional-Wegeschiebers wird der zunächst der Rücklaufdruck von wenigen bar entsprechende Lastdruck in den Lastdrucksignalkreis gemeldet, [zunächst der Rücklaufdruck von wenigen bar], wodurch die Druckquelle über einen Zulaufregler des Proportional-Wegeschiebers den Druck im Lastdrucksignalkreis anhebt, bis schließlich das Sekundärdruckbegrenzungsventil anspricht. Der Druck im Lastdrucksignalkreis bleibt dann an der oberen Druckgrenze. Dadurch lässt sich auch ohne Last auf den am Verbraucheranschluss angeschlossenen Verbraucher der Proportional-Wegeschieber zügig und voll bis in die Senk-Stellung hydraulisch auslenken.

Im zweiten Beispiel ist dem Verbraucheranschluss ein hydraulisch entsperrbares Sperrventil zugeordnet, das selbst bei maximalem Verbraucherdruck mit dem über das Sekundärdruckbegrenzungsventil begrenzten Druck im Lastdrucksignalkreis hydraulisch entsperrbar ist. In beiden Beispielen wird jedoch für diese Funktionen (voll Auslenken, Entsperren) das zumindest eine Sekundärdruckbegrenzungsventil benötigt, das durch seine Unterbringung beispielsweise in einem Ventilblock und mit den Verbindungsbohrungen zusätzlichen baulichen Aufwand bedingt und ein deutlicher Kostenfaktor der Hydrauliksteuerung ist.

Von Interesse sind ferner:
EP159 8560 A, EP135 5065 A, EP215 7319 A, EP164 3138 A, DE104 49 787 A,
DE 196 46427 A, WO02/075 162 A und DE 38 44 405 A.

Der Erfindung liegt die Aufgabe zugrunde, eine Hydrauliksteuerung der eingangs genannten Art baulich zu vereinfachen und kostengünstiger zu gestalten, und dennoch die gleichen Funktionen sicherzustellen.

Die gestellte Aufgabe wird mit den Merkmalen des Patentanspruchs 1 gelöst.
Da der Proportional-Wegeschieber in der Senkstellung die Druckversorgung mit dem Lastdrucksignalkreis verbindet und den Druck der Druckversorgung in den Lastdrucksignalkreis meldet, die Druckquelle über den Druck aus der Druckversorgung genügend Druck liefert, bis in der Druckversorgung die obere Druckgrenze erreicht wird. Der Lastdrucksignalkreis wird also in der Senk-Stellung nicht mehr aus einer Druckleitung über den Zulaufregler abgeleitetem Druck gespeist, sondern aus der Druckversorgung, so dass durch die von der Druckversorgung eingehaltene obere Druckgrenze im Lastdrucksignalkreis zunächst nur ein begrenzter Druck herrschen kann. Dadurch entfällt die Notwendigkeit, für diesen Zweck wenigstens ein Sekundärdruckbegrenzungsventil in die Hydrauliksteuerung einzugliedern. Dabei kann die Druckversorgung von derselben Druckquelle wie der Proportional-Wegeschieber gespeist werden, oder von einer separaten Druckquelle, wie einer Hilfspumpe. Der Wegfall des Sekundärdruckbegrenzungsventils und dessen Anschlusskanäle vereinfacht die Hydrauliksteuerung und sichert dennoch die gleichen Funktionen. Es entstehen keine Mehrkosten, da Druckvorsteuerungen des Proportional-Wegeschiebers wie auch die Druckversorgung für diese meist ohnedies vorhandene Ausstattungen solcher Hydrauliksteuerungen sind.

Zweckmäßig enthält die Druckversorgung stromauf des Proportional-Wegeschiebers ein an die Druckquelle angeschlossenes Druckminderventil, an welchem die obere Druckgrenze feinfühlig einstellbar und durch das diese Druckgrenze zuverlässig einhaltbar ist. Das Druckminderventil kann auch bei einer separaten Druckquelle für die Druckversorgung zweckmäßig sein.

In einer weitergebildeten Ausführungsform der Hydrauliksteuerung ist dem Verbraucheranschluss ein in Senk-Abströmrichtung sperrendes Sperrventil zugeordnet, das in der Senk-Stellung des Proportional-Wegeschiebers vom in den Lastdrucksignalkreis gemeldeten Druck der Druckversorgung hydraulisch entsperrbar ist. Dieses Sperrventil kann aus Sicherheitsgründen oder entsprechend dem Bedarf des Anwenders zweckmäßig sein. Mit dem von der Druckversorgung aufgebauten Druck lässt sich nicht nur der Proportional-Wegeschieber zügig voll in die Senkstellung auslenken, selbst wenn der an den Verbraucheranschluss angeschlossene Verbraucher keine Last trägt, und wird das Sperrventil selbst bei maximalem Verbraucherdruck durch den Druck von der Druckversorgung hydraulisch entsperrt. Günstig ist hierbei, dass der eigentlich für die lastunabhängige Hebefunktion gebrauchte Zulaufregler auf diese Funktion keinen Einfluss zu nehmen braucht.

In einer baulich einfachen Ausführungsform der Hydrauliksteuerung sind im Proportional-Wegeschieber in dessen Senk-Stellung erste und zweite Strömungswege durchgängig schaltbar. Der erste Strömungsweg verbindet die Druckversorgung von der Druckquellen-Seite her mit der Verbraucheranschluss-Seite. Der zweite Strömungsweg verbindet dann den ersten Strömungsweg an der Verbraucherseite mit dem Lastdrucksignalkreis an der Druckquellen-Seite.

Auf diese Weise wird der Druck aus der Druckversorgung in den Lastdrucksignalkreis gemeldet. Sollte kein Sperrventil vorgesehen sein, könnte schon zu Beginn der Ausleitung in die Senkstellung der erste Strömungsweg an der Druckquellen-Seite im Proportional-Wegeschieber gleich unmittelbar mit dem Lastdrucksignalkreis verbunden werden. Ist entgegen ein Sperrventil verbaut, führt der erste Strömungsweg den Druck der Druckversorgung zum Entsperren an das Sperrventil, während der zweite Strömungsweg den Druck der Druckversorgung in den Lastdrucksignalkreis einspeist.

Zweckmäßig ist ferner im Proportional-Wegeschieber ein dritter Strömungsweg vorgesehen, der in einer Neutralstellung durchgängig schaltbar ist und den ersten Strömungsweg oder einen Anschluss des ersten Strömungswegs an der Verbraucherseite mit dem Tank verbindet, so dass nicht nur der Lastdrucksignalkreis beispielsweise bis auf den Tankdruck entlastet wird, sondern dann eine ungewollte hydraulische Entsperrung des Sperrventils ausgeschlossen ist.

In einer Ausführungsform wird eine Konstantpumpe als Druckquelle verwendet. In diesem Fall ist es zweckmäßig, einen Umlaufregler vorzusehen, der in der Neutralstellung des Proportional-Wegeschiebers über einen weitgehend drucklosen Umlauf gefördertes Druckmittel zum Tank ableitet, zwar mit minimalem Drosselverlust und minimaler Erwärmung des Druckmittels. Solche Umlauf-Regler sind im Übrigen in Hydrauliksteuerungen mit einer Konstantpumpe als Druckquelle Standardausstattung, falls der drucklose Umlauf zum Tank nicht über den Proportional-Wegeschieber geführt wird.

Alternativ ist die Druckquelle eine Verstellpumpe mit einem an den Lastdrucksignalkreis angeschlossenen Regler der Verstellpumpe selbst. Die Verstellpumpe liefert im stand-by-Betrieb einen geringen Druck von bis zu etwa 20 bar. Der Regler regelt den Druck der Verstellpumpe nach Maßgabe des Drucks im Lastdrucksignalkreis bis auf den maximalen Verbraucherdruck automatisch hoch.

Für maximale Verbraucherdrücke bis zu etwa 400 bar reicht eine obere Druckgrenze der Druckversorgung von durchschnittlich 15 bis 45 bar. Diese obere Druckgrenze stellt sicher, dass einerseits der Proportional-Wegeschieber über seine Druckvorsteuerung zügig und voll in die Senkstellung ausgelenkt wird, und auch die erforderliche hydraulische Entsperrung des gegebenenfalls vorgesehenen Sperrventils.

Zweckmäßig weist das Sperrventil ein Aufsteuerverhältnis auf, mit dem selbst bei maximalem Verbraucherdruck von bis zu 400 bar ein Entsperrdruck entsprechend der oberen Druckgrenze der Druckversorgung zuverlässig ausreicht.

Anhand der Zeichnung werden Ausführungsformen des erfindungsgemäßen Gegenstands erläutert. Es zeigen:
- Fig. 1: ein Blockschaltbild einer ersten Ausführungsform einer Hydrauliksteuerung, in drucklosem Zustand,
- Fig. 2: ein Blockschaltbild einer zweiten Ausführungsform der Hydrauliksteuerung, in drucklosem Zustand, und
- Fig. 3: ein Blockschaltbild der Hydrauliksteuerung der Fig. 2, unter Druck, und in einer SenkStellung eines Proportional-Wegeschiebers der Hydrauliksteuerung.

Hydrauliksteuerungen (H) in den Ausführungsformen der Fig. 1 und 2 dienen beispielsweise zum Steuern eines einfach wirkenden Hydroverbrauchers (z. B. Hubzylinder), beispielsweise über eine Arbeitsleitung (31). Alternativ könnte auch ein doppelseitig beaufschlagbarer Hydroverbraucher gesteuert werden, dessen andere Arbeitsleitung nicht gezeigt wird.

In der Ausführungsform in Fig. 1 führt von einer hier als Konstantpumpe mit Motor (M) für Dauerbetrieb ausgebildeten Druckquelle (P) eine Druckleitung (1) zu einer Steuerleitung (1') und zu einer Druckversorgung (Z), die ein durch eine Feder (10) in Öffnungsrichtung beaufschlagtes Druckminderventil (9) enthält. Von der Druckquelle (P) führt ferner eine Druckleitung (2) zu einem als Druckwaage ausgebildeten Zulaufregler (18) und von diesem zu einem Anschluss eines Proportional-Wegeschiebers (S). An den nicht gezeigten Tank (R) ist eine Rücklaufleitung (3) angeschlossen. Im Falle der Konstantpumpe als Druckquelle (P) ist zwischen der Druckleitung (1) und der Rücklaufleitung (3) ein Umlaufregler (5) angeordnet, der als Druckwaage ausgebildet ist, in Sperrrichtung von einer Feder (7) und aus einer Steuerleitung (8) und in Öffnungsrichtung aus der Druckleitung (1) über eine Steuerleitung (6) beaufschlagt wird. Die Steuerleitung (8) ist an einen Lastdrucksignalkreis (LS) angeschlossen. Ferner ist zwischen der Druckleitung (1) und der Rücklaufleitung (3) ein Systemdruckbegrenzungsventil (4) angeordnet.

Die Druckversorgung (Z) könnte alternativ nicht von der Druckquelle (P) gespeist werden, sondern von einer separaten Druckquelle, z.B. einer Hilfspumpe.

Von der Druckversorgung (Z) führt eine Steuerleitung (11) zu einem an der Druckquellen-Seite liegenden Anschluss des Proportional-Wegeschiebers (S). Der Proportional-Wegeschieber ist in seiner Neutralstellung (O) dargestellt, in der bis auf einen dann durchgängig geschalteten dritten Strömungsweg (28) von einer Steuerleitung (21) zur Rücklaufleitung (3) sämtliche Anschlüsse an den Druckquellen- und Verbraucheranschluss-Seiten abgesperrt sind.

Von der Steuerleitung (11) führt eine Steuerleitung (12) zu Druckvorsteuerungen (16, 17) des Proportional-Wegeschiebers (S), die über Proportional-Magneten (14, 15) betätigbar sind, um den Proportional-Wegeschieber in eine Hebe-Stellung (a) oder eine Senk-Stellung (b) auszulenken. Der Zulaufregler (18) wird an seiner Öffnungsseite von einer Feder und aus dem Lastdrucksignalkreis (LS) sowie an seiner Schließseite über eine Steuerleitung beaufschlagt, die von der Druckleitung (2) stromab des Zulaufreglers (18) abzweigt.
In der von der Verbraucherseite des Proportional-Wegeschiebers (S) zum Verbraucheranschluss (A) verlaufenden Arbeitsleitung (31) ist eine Druckwaage (19) und zwischen der Druckwaage (19) und dem Verbraucheranschluss (A) ein hydraulisch entsperrbares Sperrventil (20) verbaut. Die Druckwaage (19) wird über eine Steuerleitung (25) aus der Arbeitsleitung (31) an der Schließseite beaufschlagt, und aus einer Steuerleitung (24) und von einer Feder an der Öffnungsseite. Vom Sperrventil (20) kann eine Leckageleitung (22) zur Rücklaufleitung (3) führen. Die Steuerleitung (21) für die Druckvorsteuerung (16, 17) führt zu einem Anschluss (29) des Proportional-Wegeschiebers an der Verbraucherseite und weist dort eine Anzapfung (21') auf. Im Lastdrucksignalkreis (LS) ist gegebenenfalls ein Wechselventil (14') enthalten, für den Fall, dass ggf. Lastdrucksignale weiterer, nicht gezeigter und von der Druckquelle (P) versorgter Verbraucher, dann in den Lastdrucksignalkreis (LS) eingespeist werden, wenn diese Lastdrucksignale höher sind als der im Lastdrucksignalkreis (LS) nur des Proportional-Wegeschiebers (S) herrschende Druck.
In der Senk-Stellung (b) des Proportional-Wegeschiebers (S) ist ein Strömungsweg (23) durchgängig geschaltet, der die Arbeitsleitung (31) mit der Rücklaufleitung (3) verbindet. Ferner ist in der Senk-Stellung (b) ein erster Strömungsweg (26) durchgängig geschaltet, der die Steuerleitung (11) von der Druckversorgung (Z) mit dem Anschluss (29) zur Steuerleitung (21) verbindet, und ein zweiter Strömungsweg (27) durchgängig geschaltet, der hier z. B. die Anzapfung (21') mit dem Lastdrucksignalkreis (LS) verbindet. Das Sperrventil (20) könnte entfallen.
Die Ausführungsform der Hydrauliksteuerung (H) in Fig. 2 unterscheidet sich von der der Fig. 1 dadurch, dass als Druckquelle (P) eine Verstellpumpe verwendet wird, die über einen Förderregler (34) verstellbar ist, der über eine Steuerleitung (30) an den Lastdrucksignalkreis (LS) angeschlossen ist. Bei der Verstellpumpe entfällt die Notwendigkeit des Umlaufreglers (5) der Fig. 1. Der weitere Aufbau und die Funktion der Hydrauliksteuerung (H) in Fig. 2 entsprechen denen der Fig. 1.

Die Funktion der Hydrauliksteuerung (H) der Fig. 2 in der Senk-Stellung (b) des Proportional-Wegeschiebers (S) bei im Dauerbetrieb laufender Druckquelle (P), mit oder ohne Last auf dem am Verbraucheranschluss (A) angeschlossenen Verbraucher wird anhand Fig. 3 erläutert.

Vor dem Auslenken des Proportional-Wegeschiebers (S) in Fig. 3 lieferte die Druckquelle (P) beispielsweise einen stand-by-Druck von etwa bis zu 20 bar. Dieser Druck wirkt über das Druckminderventil (9) in etwa auch in der Steuerleitung (11), so dass über die Druckvorsteuerung (16) und den bestromten Proportional-Magneten (14) der Proportional-Wegeschieber in Richtung zur Senk-Stellung (b) ausgelenkt wird. Bei dieser anfänglichen Auslenkung werden sofort die ersten und zweiten Strömungswege (26) und (27) durchgängig geschaltet. Dadurch wirkt der niedrige stand-by-Druck in der Steuerleitung (21), der aber ggf. noch keinen Einfluss auf das Sperrventil (20) nimmt, und wird auch der Lastdrucksignalkreis (LS), der bis dahin unter dem Tankdruck von etwa 5 bar stand, geladen, so dass in der Steuerleitung (30) Druck von bis zu etwa 25 bar aufgebaut wird, mit dem der Förderregler (34) die Verstellpumpe als Druckquelle (P) soweit hochsteuert, dass in den Druckleitungen (1) und (2) ein Druck (p-P) von beispielsweise etwa 70 bar herrscht. Daraus erzeugt der Zulaufregler (18) in dem stromab liegenden Teil der Druckleitung (2) einen abgesperrten Druck (p-RK) von etwa 60 bar. Gleichzeitig stellt das Druckminderventil (9) über die Steuerleitung (1') in der Steuerleitung (11) einen Druck (p-Z) von beispielsweise 45 bar ein. Dieser Druck reicht aus, um über die Druckvorsteuerung (16) den Proportional-Wegeschieber (S) voll in die Senk-Stellung (b) auszulenken, in der die Arbeitsleitung (31) nach Maßgabe der Bestromung des Proportional-Magneten (14) mit der Rücklaufleitung (3) verbunden ist, und auch über einen dann durchgängig geschalteten Strömungsweg (32) die Steuerleitung (24) mit der Rücklaufleitung (3) verbunden ist. Der über die Druckversorgung (Z) bzw. das Druckminderventil (9) so in den Lastdrucksignalkreis (LS) gemeldete Druck herrscht auch in der Steuerleitung (21), so dass das Sperrventil (19) hydraulisch entsperrt wird und der Lastdruck vom Verbraucheranschluss (A), beispielsweise (p-A) bis zu etwa 400 bar an der Druckwaage (19) zur Arbeitsleitung (31) ansteht. In der Senk-Stellung (b) des Proportional-Wegeschiebers (S) bleibt der Druck im Lastdrucksignalkreis (LS) und in der Steuerleitung (21) stets auf maximal (p-Z) von z. B. 45 bar begrenzt. Der Verbraucher wird nach Maßgabe der Bestromung des Proportional-Magneten (14) über die Druckwaage (19) mengengeregelt gesenkt, unabhängig von der Größe der Last.

In der Hebe-Stellung (a) des Proportional-Wegeschiebers (S) werden Druck und Menge am Verbraucheranschluss (A) auf in dieser Technik übliche Weise geregelt, worauf hier nicht näher eingegangen wird.

In Fig. 3 hat beispielsweise die Feder der Druckwaage (19) eine Federkraft entsprechend 7 bar, wie auch die Feder des Zulaufreglers (18). Der Rücklaufdruck p_R in der Rücklaufleitung (3) beträgt beispielsweise im Wesentlichen konstant 5 bar. Der von der Druckquelle eingespeiste Druck (p-P) von etwa 70 bar und Druck von etwa 25 bar in der Steuerleitung (30) sind nur nicht beschränkende Beispiele. Es ist nur zweckmäßig, hier einen Druck einzusteuern, der höher ist als der vom Druckminderventil (9) begrenzte Druck von beispielsweise 45 bar. Sollte in den Ausführungsformen der Fig. 1 und 2 das Sperrventil (20) entfallen, dann könnte in der Senk-Stellung (b) der erste Strömungsweg (26) über die Anzapfung (33) direkt mit dem zweiten Strömungsweg (27) verbunden sein, oder ggf. schon an der Druckquellenseite des Proportional-Wegeschiebers (S) die Steuerleitung (11) mit dem Lastdrucksignalkreis (LS) direkt verbunden werden.

Bei der Ausführungsform der Fig. 1 mit der Konstantpumpe als Druckquelle (P) läuft die Funktion in der Senk-Stellung (b) des Proportional-Wegeschiebers (S) gleichartig ab. Unterschiedlich ist, dass vor dem Auslenken des Proportional-Wegeschiebers (S) über die Druckvorsteuerung (16) der Umlaufregler (5) mit seiner beispielsweise 9 bar entsprechenden Feder (7) in den Druckleitungen (1) und (2) einen Druck von nur etwa 9 bar hält, weil der Lastdrucksignalkreis (LS) zum Tank entlastet ist. Da beim Auslenken des Proportional-Wegeschiebers (S) jedoch über die ersten und zweiten Strömungswege (26, 27) der Lastdrucksignalkreis (LS) mit 9 bar geladen wird, die über die Steuerleitung (8) parallel zur Feder (7) im Umlaufregler (5) zur Wirkung kommen, erhöht der Umlaufregler (5) den Druck in den Druckleitungen (1, 2) fortlaufend auf beispielsweise 50 bis 70 bar, so dass der Lastdrucksignalkreis (LS) und, falls vorhanden, die Steuerleitung (21) zum hydraulischen Entsperren des Sperrventils (20) ebenfalls den vom Druckminderventil (9) an der oberen Druckgrenze eingestellten Druck von beispielsweise 15 bis 45 bar führen, der einerseits das volle Auslenken des Proportional-Wegeschiebers (S) und andererseits, falls vorhanden, das hydraulische Entsperren des Sperrventils (20) sicherstellt.

In den gezeigten Ausführungsformen sind der Proportional-Wegeschiebers (S), der Zulaufregler (18), die Druckwaage (19) und das Sperrventil (20) (falls dieses vorgesehen ist), in einem in den Figuren strichpunktiert angedeuteten Ventil-Hauptblock enthalten, während das Systemdruckbegrenzungsventil (4), ggf. der Umlaufregler (5) und das Druckminderventil (9) in einem ebenfalls angedeuteten Anschlussblock der Druckquelle (P) verbaut sind. Dieser Anschlussblock enthält auch die entsprechenden Leitungen und ist an den Hauptblock angeschlossen.

Wie in Fig. 3 angedeutet, könnte der Proportional-Wegeschiebers (S) zusätzlich eine Hand- oder Notbetätigung zur manuellen Auslenkung aufweisen.

Im Kern besteht die Erfindung darin, den bis zur oberen Druckgrenze begrenzten Druck der Druckversorgung (Z) in den Lastdrucksignalkreis (LS) einzuspeisen, um zumindest in der Senk-Stellung (b) die Wirkung eines Sekundärdruckbegrenzungsventils zu erzielen, das somit eingespart werden kann. Das Sperrventil (20) ist eine Option und muss nicht notwendigerweise vorgesehen sein. Zweckmäßig sind jedoch im Hauptblock die Leitungen zum Einsetzen des Sperrventils vorgesehen.

## Patentansprüche

1. Hydrauliksteuerung (H) für einen Verbraucheranschluss (A), insbesondere eines einfach wirkenden Hydroverbrauchers, mit einem an eine Druckquelle (P) und einen Tank (R) angeschlossenen, zumindest zwischen Hebe- und Senkstellungen (a, b) verstellbaren Proportional-Wegeschieber (S), einem zumindest dem Proportional-Wegeschieber zugeordneten Lastdrucksignalkreis (LS), und einer zwischen dem Proportional-Wegeschieber und dem Verbraucheranschluss (A) in einer Arbeitsleitung (31) angeordneten Druckwaage (19), wobei der Proportional-Wegeschieber (S) Druckvorsteuerungen (16, 17) zum Auslenken in die Hebe- und Senkstellungen (a, b) aufweist, wobei der Lastdrucksignalkreis (LS) an eine Druckquellen-Förderregelung (5; 34) angeschlossen ist und wobei eine auf eine obere Druckgrenze (p-Z) deutlich unterhalb des maximalen Verbraucherdrucks (p-A) begrenzte Druckversorgung (Z) zumindest für die Druckvorsteuerungen (16, 17) vorgesehen ist, **dadurch gekennzeichnet, dass** in der Senk-Stellung (b) des Proportional-Wegeschiebers (S) der Proportional-Wegeschieber (S) die Druckversorgung (Z) mit dem Lastdrucksignalkreis (LS) verbindet und maximal den begrenzten Druck der Druckversorgung (Z) in den Lastdrucksignalkreis (LS) meldet.

2. Hydrauliksteuerung nach Anspruch 1, **dadurch gekennzeichnet, dass** die Druckversorgung (Z) stromauf des Proportional-Wegeschiebers (S) ein Druckminderventil (9) enthält.

3. Hydrauliksteuerung nach Anspruch 1, **dadurch gekennzeichnet, dass** dem Verbraucheranschluss (A) ein in Senk-Abströmrichtung sperrendes Sperrventil (20) zugeordnet ist, das in der Senk-Stellung (b) des Proportional-Wegeschiebers (S) vom in den Lastdrucksignalkreis (LS) gemeldeten Druck (p-Z) der Druckversorgung (Z) hydraulisch entsprerrbar ist.

4. Hydrauliksteuerung nach wenigstens einem der vorhergehenden Ansprüche, **dadurch gekennzeichnet, dass** im Proportional-Wegeschieber (S) in der Senk-Stellung (b) erste und zweite Strömungswege (26, 27) durchgängig schaltbar sind, von denen der erste Strömungsweg (26) die Druckversorgung (Z) von der Druckquellen-Seite mit der Verbraucheranschluss-Seite und der zweite Strömungsweg (27) den ersten Strömungsweg (26) an der Verbraucheranschluss-Seite mit dem Lastdrucksignalkreis (LS) an der Druckquellen-Seite verbindet.

5. Hydrauliksteuerung nach Anspruch 1, **dadurch gekennzeichnet, dass** im Proportional-Wegeschieber (S) in einer Neutral-Stellung (0) ein dritter Strömungsweg (28) durchgängig schaltbar ist, der an der Verbraucheranschluss-Seite einen Anschluss (29) des ersten Strömungswegs (26) mit dem Tank (R) verbindet.

6. Hydrauliksteuerung nach wenigstens einem der vorhergehenden Ansprüche, **dadurch gekennzeichnet, dass** die Druckquelle (P) eine Konstantpumpe ist, und dass stromauf der Druckversorgung (Z) ein mit dem Tank (R) und dem Lastdrucksignalkreis (LS) verbundener Umlauf-Regler (5) angeordnet ist.

7. Hydrauliksteuerung nach wenigstens einem der Ansprüche 1 bis 5, **dadurch gekennzeichnet, dass** die Druckquelle (P) eine Verstellpumpe mit einem an den Lastdrucksignalkreis (LS) angeschlossenen Regler (34) ist.

8. Hydrauliksteuerung nach Anspruch 1, **dadurch gekennzeichnet, dass** die obere Druckgrenze (p-Z) der Druckversorgung (Z) zwischen etwa 15 und 45 bar bei einem maximalen Verbraucherdruck bis zu etwa 400 bar beträgt.

9. Hydrauliksteuerung nach Anspruch 3, **dadurch gekennzeichnet, dass** das Sperrventil (20) ein hydraulisches Aufsteuerverhältnis aufweist, mit dem der Druck an der oberen Druckgrenze (p-Z) der Druckversorgung (Z) das Sperrventil (20) selbst bei maximalem Verbraucherdruck (p-A) hydraulisch entsperrt.

## Claims

1. A hydraulic controller (H) for a consumer connection (A), particularly a single acting hydraulic consumer, with a proportional spool valve (S), which is connected to a pressure source (P) and a tank (R) and is movable at least between raised and lowered positions (a, b), a load pressure signal circuit (LS) associated with at least the proportional spool valve and a pressure compensator (19) arranged in a working line (31) between the proportional spool valve and the consumer connection (A), wherein the proportional spool valve (S) includes pressure pilot controls (16, 17) for moving into the raised and lowered positions (a, b), wherein the load pressure signal circuit (LS) is connected to a pressure source output controller (5; 34) and wherein a pressure supply (Z) is provided, at least for the pressure pilot control (16, 17), which is limited to an upper pressure threshold (p-Z) significantly below the maximum consumer pressure (p-A), **characterised in that** in the lowered position (b) of the proportional spool valve (S), the proportional spool valve (S) connects the pressure supply (Z) to the load pressure signal circuit (LS) and signals at most the limited pressure of the pressure supply (Z) to the load pressure signal circuit (LS).

2. A hydraulic controller as claimed in Claim 1, **characterised in that** the pressure supply (Z) includes a pressure reducing valve (9) upstream of the proportional spool valve (S).

3. A hydraulic controller as claimed in Claim 1, **characterised in that** associated with the consumer connection (A) there is a non-return valve (20), which blocks in the lowering-discharge direction and which in the lowered position (b) of the proportional spool valve (S) is hydraulically releasable by the pressure (p-Z) of the pressure supply (Z) signalled to the load pressure signal circuit (LS).

4. A hydraulic controller as claimed in at least one of the preceding claims, **characterised in that** first and second flow paths (26, 27) in the proportional spool valve (S) are switchable, in the lowered position (b), to be open, of which the first flow path (26) connects the pressure supply (Z) of the pressure source side to the consumer connection side and the second flow path (27) connects the first flow path (26) on the consumer connection side to the load pressure signal circuit (LS) on the pressure source side.

5. A hydraulic controller as claimed in Claim 1, **characterised in that** a third flow path (28) in the proportional spool valve (S) is switchable, in a neutral position (O) to be open, which connects a connection (29) on the consumer connection side of the first flow path (26) to the tank (R).

6. A hydraulic controller as claimed in at least one of the preceding claims, **characterised in that** the pressure source (P) is a fixed output pump and that arranged upstream of the pressure supply (Z) there is a speed controller (5) connected to the tank (R) and the load pressure signal circuit (LS).

7. A hydraulic controller as claimed in at least one of Claims 1 to 5, **characterised in that** the pressure source (P) is a variable displacement pump with a controller (34) connected to the load pressure signal circuit (LS).

8. A hydraulic controller as claimed in Claim 1, **characterised in that** the upper pressure threshold (p-Z) of the pressure supply (Z) is between about 15 and 45 bar at a maximum consumer pressure of up to about 400 bar.

9. A hydraulic controller as claimed in Claim 3, **characterised in that** the non-return valve (20) includes a hydraulic release ratio, with which the pressure at the upper pressure threshold (p-Z) of the pressure supply (Z) hydraulically releases the non-return valve (20), even at maximum consumer pressure (p-A).

## Revendications

1. Commande hydraulique (H) pour un raccord de consommateur (A), en particulier d'un consommateur hydraulique à simple effet, comprenant un distributeur à commande proportionnelle (S) pouvant se déplacer au moins entre des positions levée et baissée (a, b) et raccordé à une source de pression (P) et à un réservoir (R), un circuit de signal de pression de charge (LS) associé au moins au distributeur à commande proportionnelle, et une balance manométrique (19) agencée entre le distributeur à commande proportionnelle et le raccord de consommateur (A) dans une conduite de travail (31), dans laquelle le distributeur à commande proportionnelle (S) comprend des commandes pilotes de pression (16, 17) destinées à le dévier vers les positions levée et baissée (a, b), dans laquelle le circuit de signal de pression de charge (LS) est raccordé à une régulation de fourniture de source de pression (5 ; 34) et dans laquelle une alimentation en pression (Z) limitée à une limite supérieure de pression (p-Z) nettement inférieure à la pression maximale de consommateur (p-A) est prévue au moins pour les commandes pilotes de pression (16, 17), **caractérisée**
**en ce que**, lorsque le distributeur à commande proportionnelle (S) se trouve dans la position baissée (b), le distributeur à commande proportionnelle (S) relie l'alimentation en pression (Z) au circuit de signal de pression de charge (LS) et communique au maximum la pression limitée de l'alimentation en pression (Z) dans le circuit de signal de pression de charge (LS).

2. Commande hydraulique selon la revendication 1, **caractérisée en ce que** l'alimentation en pression (Z) contient en amont du distributeur à commande proportionnelle (S) une vanne de détente (9).

3. Commande hydraulique selon la revendication 1, **caractérisée en ce qu'**une soupape d'arrêt (20) effectuant un blocage dans la direction d'écoulement de position baissée est associée au raccord de consommateur (A), et peut être débloquée hydrauliquement dans la position baissée (b) du distributeur à commande proportionnelle (S) par la pression (p-Z) de l'alimentation en pression (Z) communiquée dans le circuit de signal de pression de charge (LS).

4. Commande hydraulique selon au moins l'une des revendications précédentes, **caractérisée en ce que** des première et deuxième voies d'écoulement (26, 27) peuvent être commutées continuellement dans le distributeur à commande proportionnelle (S) en position baissée (b), parmi lesquelles la première voie d'écoulement (26) relie l'alimentation en pression (Z) du côté source de pression au côté raccord de consommateur, et la deuxième voie d'écoulement (27) relie la première voie d'écoulement (26) du côté raccord de consommateur au circuit de signal de pression de charge (LS) du côté source de pression.

5. Commande hydraulique selon la revendication 1, **caractérisée en ce que**, dans le distributeur à commande proportionnelle (S) dans une position neutre (0), une troisième voie d'écoulement (28) peut être commutée continuellement, laquelle relie, du côté de raccord de consommateur, un raccord (29) de la première voie d'écoulement (26) au réservoir (R).

6. Commande hydraulique selon au moins l'une des revendications précédentes, **caractérisée en ce que** la source de pression (P) est une pompe à débit constant, et **en ce qu'**un régulateur de circulation (5) relié au réservoir (R) et au circuit de signal de pression de charge (LS) est agencé en amont de l'alimentation en pression (Z).

7. Commande hydraulique selon au moins l'une des revendications 1 à 5, **caractérisée en ce que** la source de pression (P) est une pompe à débit variable pourvue d'un régulateur (34) raccordé au circuit de signal de pression de charge (LS).

8. Commande hydraulique selon la revendication 1, **caractérisée en ce que** la limite de pression supérieure (p-Z) de l'alimentation en pression (Z) est comprise entre environ 15 et 45 bars pour une pression maximale de consommateur allant jusqu'à environ 400 bars.

9. Commande hydraulique selon la revendication 3, **caractérisée en ce que** la soupape d'arrêt (20) présente un rapport de pilotage hydraulique au moyen duquel la pression à la limite supérieure de pression (p-Z) de l'alimentation en pression (Z) débloque hydrauliquement la soupape d'arrêt (20), y compris lorsque la pression de consommateur (p-A) est maximale.
